# EUROPÄISCHE PATENTSCHRIFT

(11) **EP 1 022 530 B1**
(45) Veröffentlichungstag und Bekanntmachung des Hinweises auf die Patenterteilung: **16.03.2005**
(21) Anmeldenummer: 00100823.4
(22) Anmeldetag: 17.01.2000
(51) Int. Cl.: F25J 3/04

(54) **Verfahren und Vorrichtung zur Gewinnung von Druckstickstoff**
Process and device for producing nitrogen under pressure
Procédé et dispositif pour produire de l'azote sous pression

(30) Priorität: 21.01.1999 DE 19902255
(43) Veröffentlichungstag der Anmeldung: 26.07.2000
(73) Patentinhaber: Linde AG, 65189 Wiesbaden (DE)
(72) Erfinder: Schoenecker, Herbert, Ing.(grad.), 82067 Ebenhausen-Zell (DE)
(74) Vertreter: Imhof, Dietmar

(56) Entgegenhaltungen:
- EP-A- 0 496 355
- DE-A- 3 606 967
- DE-A- 19 819 263
- US-A- 4 453 957
- US-A- 5 697 229
- Hausen H.; Linde H.: 'Tieftemperaturtechnik', 2. Auflage, Springer-Verlag, 1985, Seiten 329 und 330

## Beschreibung

Die Erfindung betrifft ein Verfahren zur Gewinnung von Druckstickstoff durch Tieftemperaturzerlegung von Luft in einem Rektifiziersystem, das eine Drucksäule und eine Niederdrucksäule aufweist, wobei bei dem Verfahren Einsatzluft in die Drucksäule eingeleitet, eine sauerstoffhaltige flüssige Fraktion aus der Drucksäule entnommen und in die Niederdrucksäule eingespeist wird, gasförmiger Stickstoff aus der Niederdrucksäule in einem Kopfkondensator durch indirekten Wärmeaustausch mit einer verdampfenden Flüssigkeit mindestens teilweise kondensiert wird, flüssiger Stickstoff aus der Niederdrucksäule oder aus deren Kopfkondensator abgezogen und in die Drucksäule eingeleitet wird und aus der verdampfenden Flüssigkeit entstandenes Restgas aus dem Kopfkondensator abgeführt wird.

Derartige Prozesse sind aus DE-A-3606967 und EP-A-496355 bekannt.

Der Erfindung liegt daher die Aufgabe zugrunde, ein Verfahren der eingangs genannten Art und eine entsprechende Vorrichtung anzugeben, die wirtschaftlich besonders günstig arbeiten.

Diese Aufgabe wird dadurch gelöst, daß das Restgas aus dem Kopfkondensator der Niederdrucksäule arbeitsleistend entspannt wird, beziehungsweise, gemäß dem Patentanspruch 1 für den Vertragsstaat DE, dass zusätzlich ein Teil des aus der Niederdrucksäule oder aus deren Kopfkondensator abgezogenen flüssigen Stickstoffs als Flüssigprodukt gewonnen wird.

Auf diese Weise wird die Kälte, die für den Ausgleich der Isolationsverluste und gegebenenfalls zur Produktverflüssigung benötigt wird, auf energetisch besonders günstige Weise erzeugt. Für die Kälterzeugung braucht kein Prozeßstrom eigens verdichtet zu werden; es gehen auch keine Produkte verloren.

Bei der Erfindung wird die Drucksäule unter einem Kopfdruck von beispielsweise 9 bis 10 bar, vorzugsweise 9,2 bis 9,5 bar betrieben. Der Betriebsdruck der Niederdrucksäule beträgt beispielsweise 5,7 bis 6,3 bar, vorzugsweise 5,9 bis 6,1 bar am Kopf. Der Verdampfungsraum des Kopfkondensators der Niederdrucksäule steht unter einem Druck von beispielsweise 2,4 bis 3,0 bar, vorzugsweise 2,6 bis 2,8 bar.

Es ist günstig, wenn das Restgas stromaufwärts der arbeitsleistenden Entspannung angewärmt wird. Die Anwärmung des Restgases wird vorzugsweise durch indirekten Wärmeaustausch mit einem Prozeßgas, insbesondere mit Einsatzluft durchgeführt. Dazu kann beispielsweise der Hauptwärmetauscher genutzt werden, der zur Abkühlung von Einsatzluft dient.

Ein Teil des aus der Niederdrucksäule oder aus deren Kopfkondensator abgezogenen flüssigen Stickstoffs kann als Flüssigprodukt gewonnen werden. Das Flüssigprodukt kann beispielsweise gemeinsam mit dem in die Drucksäule einzuführenden Flüssigstickstoff aus der Niederdrucksäule beziehungsweise aus deren Kopfkondensator abgezogen und stromaufwärts oder stromabwärts einer Pumpe abgezweigt werden, die zur Erhöhung des Drucks auf mindestens Drucksäulendruck dient.

Die Erfindung betrifft außerdem eine Vorrichtung zur Gewinnung von Druckstickstoff gemäß Patentanspruch 4, beziehungsweise gemäß Patentanspruch 3 für den Vertragsstaat DE.

Die Erfindung sowie weitere Einzelheiten der Erfindung werden im folgenden anhand eines in der Zeichnung dargestellten Ausfühnungsbeispiels näher erläutert.

Verdichtete und gereinigte Einsatzluft strömt über Leitung 1 in einem Hauptwärmetauscher 2 und wird dort auf etwa Taupunkt abgekühlt. Über Leitung 3 wird die kalte Luft der Drucksäule 4 des Rektifiziersystems zugeführt, das aus der Drucksäule 4, der Niederdrucksäule 5 und deren Kopfkondensatoren 6 und 7 besteht.

Eine sauerstoffhaltige flüssige Fraktion (8) vom Sumpf der Drucksäule wird in einem Unterkühler 9 abgekühlt und zu einem ersten Teil 10 in die Niederdrucksäule 5 eingeleitet. Ein zweiter Teil 11 der Sumpfflüssigkeit der Drucksäule wird in den Verdampfungsraum eines ersten Kondensator-Verdampfers 6 eingeführt, der den Kopfkondensator der Drucksäule bildet. Das im ersten Kondensator-Verdampfer erzeugte Gas 12 wird ebenfalls in die Niederdrucksäule 5 eingeleitet. Eine kleine Menge wird als Spülflüssigkeit 39 abgeführt.

Am Kopf der Drucksäule 4 wird gasförmiger Stickstoff 14 abgenommen und zu einem ersten Teil 15 im Hauptwärmetauscher 2 auf etwa Umgebungstemperatur angewärmt und als Druckstickstoffprodukt abgeführt. Ein zweiter Teil 17 des Kopfstickstoffs der Drucksäule wird im ersten Kondensator-Verdampfer 6 mindestens teilweise verflüssigt. Das dabei erzeugte Kondensat 18 wird als Rücklauf auf den Kopf der Drucksäule 4 aufgegeben (19).

Der als Kopfkondensator der Niederdrucksäule 5 geschaltete zweite Kondensator-Verdampfer 7 wird mit Flüssigkeit 20 vom Sumpf der Niederdrucksäule betrieben. Diese verdampft und wird - abgesehen von einer kleinen Spülmenge 21 - als Restgas 22 aus dem Verdampfungsraum des zweiten Kondensator-Verdampfers abgezogen. Kopfstickstoff 23 der Niederdrucksäule wird auf die Verflüssigungsseite des zweiten Kondensator-Verdampfers geleitet und mindestens teilweise kondensiert. Der dabei erzeugte flüssige Stickstoff dient zu einem Teil 25 als Rücklauf für die Niederdrucksäule 5. Ein anderer Teil 26 wird von einer Pumpe 27 angesaugt und in flüssigem Zustand auf etwa Drucksäulendruck gebracht. Der flüssige Druckstickstoff 28 wird über die Leitungen 29 und 19 zum Kopf der Drucksäule 4 geführt. Falls gewünscht, kann ein Teil 30 als Flüssigprodukt gewonnen werden.

Das Restgas 22, 31, 32, 33 vom Kopfkondensator 7 der Niederdrucksäule wird im Unterkühler 9 und im Hauptwärmetauscher 2 auf eine Zwischentemperatur angewärmt und erfindungsgemäß in einer Entspannungsmaschine 34 arbeitsleistend entspannt. Das entspannte Restgas 35 wird wieder dem kalten Ende des Hauptwärmetauschers zugeführt (36). Das warme Restgas 37 kann zur Regenerierung einer nicht dargestellten Einrichtung zur Reinigung der Einsatzluft oder als Nebenprodukt verwendet oder in die Atmosphäre abgelassen werden. Die Entspannungsmaschine 34 ist vorzugsweise als Turbine ausgebildet und kann durch jede bekannte Einrichtung gebremst werden. Vorzugsweise wird eine dissipative Bremse 38 eingesetzt.

Alternativ zu der Verwendung eines Teils 11 der Drucksäulen-Sumpfflüssigkeit 8 als Kühlmittel für den ersten Kondensator-Verdampfer 6 kann die Kopfkühlung der Drucksäule auch auf die bekannte Weise mittels Sumpfflüssigkeit der Niederdrucksäule erfolgen. In diesem Fall können Drucksäule 4 und Niederdrucksäule 5 zu einer Doppelsäule integriert und/oder der erste Kondensator-Verdampfer im Sumpf der Niederdrucksäule 4 angeordnet sein. Die sauerstoffhaltige flüssige Fraktion 8 aus dem Sumpf der Drucksäule wird dann vorzugsweise vollständig in flüssigem Zustand der Niederdrucksäule 5 zugeleitet (10).

## Patentansprüche (Patentansprüche für folgende(n) Vertragsstaat(en): DE)

1. Verfahren zur Gewinnung von Druckstickstoff durch Tieftemperaturzerlegung von Luft in einem Rektifiziersystem, das eine Drucksäule (4) und eine Niederdrucksäule (5) aufweist, wobei bei dem Verfahren Einsatzluft (1, 3) in die Drucksäule (4) eingeleitet, eine sauerstoffhaltige flüssige Fraktion (8, 10) aus der Drucksäule (4) entnommen und in die Niederdrucksäule (5) eingespeist wird, gasförmiger Stickstoff (23) aus der Niederdrucksäule (5) in einem Kopfkondensator (7) durch indirekten Wärmeaustausch mit einer verdampfenden Flüssigkeit (20) mindestens teilweise kondensiert wird, flüssiger Stickstoff (24, 26, 28, 29, 19) aus der Niederdrucksäule (5) oder aus deren Kopfkondensator (7) abgezogen und in die Drucksäule (4) eingeleitet wird und aus der verdampfenden Flüssigkeit (20) entstandenes Restgas (22, 31, 32, 33) aus dem Kopfkondensator abgeführt wird, **dadurch gekennzeichnet, daß** das Restgas (22, 31, 32, 33) arbeitsleistend entspannt (34) wird und daß ein Teil des aus der Niederdrucksäule (5) oder aus deren Kopfkondensator (7) abgezogenen flüssigen Stickstoffs (24, 26, 28) als Flüssigprodukt (30) gewonnen wird.

2. Verfahren nach Anspruch 1, **dadurch gekennzeichnet, daß** das Restgas (22,31, 32, 33) stromaufwärts der arbeitsleistenden Entspannung angewärmt (9, 2) wird.

3. Vorrichtung zur Gewinnung von Druckstickstoff durch Tieftemperaturzerlegung von Luft mit einem Rektifiziersystem, das eine Drucksäule (4) und eine Niederdrucksäule (5) aufweist, mit einer Einsatzleitung (1, 3) zum Einleiten von Einsatzluft in die Drucksäule (4), mit einer Flüssigkeitsleitung (8, 10) zum Überleiten einer sauerstoffhaltigen flüssigen Fraktion aus der Drucksäule (4) in die Niederdrucksäule (5), einem Kopfkondensator (7), dessen Verflüssigungsraum mit dem oberen Bereich der Niederdrucksäule (5) verbunden (23, 24, 25) ist und dessen Verdampfungsraum mit einer Kühlmittelleitung (20) zum Einleiten einer Kühlflüssigkeit verbunden ist, mit einer Flüssigstickstoffleitung (24, 26, 28, 29,19) zum Einleiten flüssigen Stickstoffs aus der Niederdrucksäule (5) oder aus dem Kopfkondensator (7) in die Drucksäule (4) und mit einer Restgasleitung (22, 31, 32, 33), die mit dem Verdampfungsraum des Kopfkondensators (7) verbunden ist, **gekennzeichnet durch** eine Entspannungsmaschine (34), deren Eintritt mit der Restgasleitung (22, 31, 32, 33) verbunden ist und **durch** Mittel zum Abziehen eines Teils des aus der Niederdrucksäule (5) oder aus deren Kopfkondensator (7) abgezogenen flüssigen Stickstoffs (24, 26, 28) als Flüssigprodukt (30).

## Patentansprüche (Patentansprüche für folgende(n) Vertragsstaat(en): AT, BE, CH, CY, DK, ES, FI, FR, GB, GR, IE, IT, LI, LU, MC, NL, PT, SE)

1. Verfahren zur Gewinnung von Druckstickstoff durch Tieftemperaturzerlegung von Luft in einem Rektifiziersystem, das eine Drucksäule (4) und eine Niederdrucksäule (5) aufweist, wobei bei dem Verfahren Einsatzluft (1, 3) in die Drucksäule (4) eingeleitet, eine sauerstoffhaltige flüssige Fraktion (8, 10) aus der Drucksäule (4) entnommen und in die Niederdrucksäule (5) eingespeist wird, gasförmiger Stickstoff (23) aus der Niederdrucksäule (5) in einem Kopfkondensator (7) durch indirekten Wärmeaustausch mit einer verdampfenden Flüssigkeit (20) mindestens teilweise kondensiert wird, flüssiger Stickstoff (24, 26, 28, 29, 19) aus der Niederdrucksäule (5) oder aus deren Kopfkondensator (7) abgezogen und in die Drucksäule (4) eingeleitet wird und aus der verdampfenden Flüssigkeit (20) entstandenes Restgas (22, 31,32, 33) aus dem Kopfkondensator abgeführt wird, **dadurch gekennzeichnet, daß** das Restgas (22, 31, 32, 33) arbeitsleistend entspannt (34) wird.

2. Verfahren nach Anspruch 1, **dadurch gekennzeichnet, daß** das Restgas (22, 31, 32, 33) stromaufwärts der arbeitsleistenden Entspannung angewärmt (9, 2) wird.

3. Verfahren nach Anspruch 1 oder 2, **dadurch gekennzeichnet, daß** ein Teil des aus der Niederdrucksäule (5) oder aus deren Kopfkondensator (7) abgezogenen flüssigen Stickstoffs (24, 26, 28) als Flüssigprodukt (30) gewonnen wird.

4. Vorrichtung zur Gewinnung von Druckstickstoff durch Tieftemperaturzerlegung von Luft mit einem Rektifiziersystem, das eine Drucksäule (4) und eine Niederdrucksäule (5) aufweist, mit einer Einsatzleitung (1, 3) zum Einleiten von Einsatzluft in die Drucksäule (4), mit einer Flüssigkeitsleitung (8, 10) zum Überleiten einer sauerstoffhaltigen flüssigen Fraktion aus der Drucksäule (4) in die Niederdrucksäule (5), einem Kopfkondensator (7), dessen Verflüssigungsraum mit dem oberen Bereich der Niederdrucksäule (5) verbunden (23, 24, 25) ist und dessen Verdampfungsraum mit einer Kühlmittelleitung (20) zum Einleiten einer Kühlflüssigkeit verbunden ist, mit einer Flüssigstickstoffleitung (24, 26, 28, 29, 19) zum Einleiten flüssigen Stickstoffs aus der Niederdrucksäule (5) oder aus dem Kopfkondensator (7) in die Drucksäule (4) und mit einer Restgasleitung (22, 31, 32, 33), die mit dem Verdampfungsraum des Kopfkondensators (7) verbunden ist, **gekennzeichnet durch** eine Entspannungsmaschine (34), deren Eintritt mit der Restgasleitung (22, 31, 32, 33) verbunden ist.

## Claims (Claims for the following Contracting State(s): DE)

1. Process for producing pressurized nitrogen by low-temperature fractionation of air in a rectification system which includes a pressure column (4) and a low-pressure column (5), in which process feed air (1, 3) is introduced into the pressure column (4), an oxygen-containing liquid fraction (8, 10) is removed from the pressure column (4) and fed into the low-pressure column (5), gaseous nitrogen (23) from the low-pressure column (5) is at least partially condensed in a top condenser (7) by indirect heat exchange with an evaporating liquid (20), liquid nitrogen (24, 26, 28, 29, 19) is extracted from the low-pressure column (5) or from its top condenser (7) and introduced into the pressure column (4), and residual gas (22, 31, 32, 33) formed from the evaporating liquid (20) is discharged from the top condenser, **characterized in that** the residual gas (22, 31, 32, 33) is expanded (34) in a work-performing manner and that some of the liquid nitrogen (24, 26, 28) extracted from the low-pressure column (5) or from its top condenser (7) is obtained as liquid product (30).

2. Process according to Claim 1, **characterized in that** the residual gas (22, 31, 32, 33) is warmed (9, 2) upstream of the work-performing expansion.

3. Apparatus for producing pressurized nitrogen by low-temperature fractionation of air, having a rectification system which includes a pressure column (4) and a low-pressure column (5), having a feed line (1, 3) for introducing feed air into the pressure column (4), having a liquid line (8, 10) for transferring an oxygen-containing liquid fraction from the pressure column (4) into the low-pressure column (5), a top condenser (7), the liquefaction space of which is connected (23, 24, 25) to the upper region of the low-pressure column (5) and the evaporation space of which is connected to a coolant line (20) for introducing a cooling liquid, having a liquid nitrogen line (24, 26, 28, 29, 19) for introducing liquid nitrogen from the low-pressure column (5) or from the top condenser (7) into the pressure column (4), and having a residual gas line (22, 31, 32, 33), which is connected to the evaporation space of the top condenser (7), **characterized by** an expansion machine (34), the inlet of which is connected to the residual gas line (22, 31, 32, 33), and by means for obtaining some of the liquid nitrogen (24, 26, 28) extracted from the low-pressure column (5) or from its top condenser (7) as liquid product (30).

## Claims (Claims for the following Contracting State(s): AT, BE, CH, CY, DK, ES, FI, FR, GB, GR, IE, IT, LI, LU, MC, NL, PT, SE)

1. Process for producing pressurized nitrogen by low-temperature fractionation of air in a rectification system which includes a pressure column (4) and a low-pressure column (5), in which process feed air (1, 3) is introduced into the pressure column (4), an oxygen-containing liquid fraction (8, 10) is removed from the pressure column (4) and fed into the low-pressure column (5), gaseous nitrogen (23) from the low-pressure column (5) is at least partially condensed in a top condenser (7) by indirect heat exchange with an evaporating liquid (20), liquid nitrogen (24, 26, 28, 29, 19) is extracted from the low-pressure column (5) or from its top condenser (7) and introduced into the pressure column (4), and residual gas (22, 31, 32, 33) formed from the evaporating liquid (20) is discharged from the top condenser, **characterized in that** the residual gas (22, 31, 32, 33) is expanded (34) in a work-performing manner.

2. Process according to Claim 1, **characterized in that** the residual gas (22, 31, 32, 33) is warmed (9, 2) upstream of the work-performing expansion.

3. Process according to Claim 1 or 2, **characterized in that** some of the liquid nitrogen (24, 26, 28) extracted from the low-pressure column (5) or from its top condenser (7) is obtained as liquid product (30).

4. Apparatus for producing pressurized nitrogen by low-temperature fractionation of air, having a rectification system which includes a pressure column (4) and a low-pressure column (5), having a feed line (1, 3) for introducing feed air into the pressure column (4), having a liquid line (8, 10) for transferring an oxygen-containing liquid fraction from the pressure column (4) into the low-pressure column (5), a top condenser (7), the liquefaction space of which is connected (23, 24, 25) to the upper region of the low-pressure column (5) and the evaporation space of which is connected to a coolant line (20) for introducing a cooling liquid, having a liquid nitrogen line (24, 26, 28, 29, 19) for introducing liquid nitrogen from the low-pressure column (5) or from the top condenser (7) into the pressure column (4), and having a residual gas line (22, 31, 32, 33), which is connected to the evaporation space of the top condenser (7), **characterized by** an expansion machine (34), the inlet of which is connected to the residual gas line (22, 31, 32, 33).

## Revendications (Revendications pour l'(les) Etat(s) contractant(s) suivant(s): DE)

1. Procédé en vue de produire de l'azote sous pression par décomposition à basse température d'air dans un système de rectification, qui présente une colonne sous pression (4) et une colonne à basse pression (5), de l'air d'utilisation (1, 3) étant introduit dans la colonne sous pression (4) lors du procédé, une fraction liquide (8, 10) contenant de l'oxygène étant prélevée de la colonne sous pression (4) et alimentée dans la colonne à basse pression (5), de l'azote gazeux (23) provenant de la colonne à basse pression (5) étant condensé au moins en partie dans un condensateur de tête (7) par échange thermique indirect avec un liquide s'évaporant (20), de l'azote liquide (24, 26, 28, 29, 19) étant retiré de la colonne à basse pression (5) ou de son condensateur de tête (7) et alimenté dans la colonne sous pression (4) et le gaz résiduel (22, 31, 32, 33) produit à partir du liquide s'évaporant (20) étant évacué du condensateur de tête, **caractérisé en ce que** le gaz résiduel (22, 31, 32, 33) est détendu (34) de manière à fournir du travail et **en ce qu'**une partie de l'azote liquide (24, 26, 28) retiré de la colonne à basse pression (5) ou de son condensateur de tête (7) est produite en tant que produit liquide (30).

2. Procédé selon la revendication 1, **caractérisé en ce que** le gaz résiduel (22, 31, 32, 33) est chauffé (9, 2) en amont du courant de la détente fournissant du travail.

3. Dispositif en vue de produire de l'azote sous pression par décomposition à basse température d'air avec un système de rectification, qui présente une colonne sous pression (4) et une colonne à basse pression (5), possédant une conduite d'utilisation (1, 3) en vue d'introduire de l'air d'utilisation dans la colonne sous pression (4), une conduite de liquide (8, 10) en vue d'amener une fraction liquide contenant de l'oxygène provenant de la colonne sous pression (4) dans la colonne à basse pression (5), un condensateur de tête (7) dont l'espace de liquéfaction est relié (23, 24, 25) à la région supérieure de la colonne à basse pression (5) et dont l'espace d'évaporation est relié à la conduite de réfrigérant (20) en vue d'introduire un liquide de refroidissement, une conduite d'azote liquide (24, 26, 28, 29, 19) en vue d'introduire de l'azote liquide provenant de la colonne à basse pression (5) ou provenant du condensateur de tête (7) dans la colonne sous pression (4) et possédant une conduite de gaz résiduel (22, 31, 32, 33) qui est reliée à l'espace d'évaporation du condensateur de tête (7), **caractérisé par** une machine de détente (34) dont l'entrée est reliée à la conduite de gaz résiduel (22, 31, 32, 33) et par des moyens pour produire une partie de l'azote liquide (24, 26, 28) retiré de la colonne à basse pression (5) ou de son condensateur de tête (7) en tant que produit liquide.

## Revendications (Revendications pour l'(les) Etat(s) contractant(s) suivant(s): AT, BE, CH, CY, DK, ES, FI, FR, GB, GR, IE, IT, LI, LU, MC, NL, PT, SE)

1. Procédé en vue de produire de l'azote sous pression par décomposition à basse température d'air dans un système de rectification, qui présente une colonne sous pression (4) et une colonne à basse pression (5), de l'air d'utilisation (1, 3) étant introduit dans la colonne sous pression (4) lors du procédé, une fraction liquide (8, 10) contenant de l'oxygène étant prélevée de la colonne sous pression (4) et alimentée dans la colonne à basse pression (5), de l'azote gazeux (23) provenant de la colonne à basse pression (5) étant condensé au moins en partie dans un condensateur de tête (7) par échange thermique indirect avec un liquide s'évaporant (20), de l'azote liquide (24, 26, 28, 29, 19) étant retiré de la colonne à basse pression (5) ou de son condensateur de tête (7) et alimenté dans la colonne sous pression (4) et le gaz résiduel (22, 31, 32, 33) produit à partir du liquide s'évaporant (20) étant évacué du condensateur de tête, **caractérisé en ce que** le gaz résiduel (22, 31, 32, 33) est détendu (34) de manière à fournir du travail.

2. Procédé selon la revendication 1, **caractérisé en ce que** le gaz résiduel (22, 31, 32, 33) est chauffé (9, 2) en amont du courant de la détente fournissant du travail.

3. Procédé selon la revendication 1 ou 2, **caractérisé en ce qu'**une partie de l'azote liquide (24, 26, 28) retiré de la colonne à basse pression (5) ou de son condensateur de tête (7) est produite en tant que produit liquide (30).

4. Dispositif en vue de produire de l'azote sous pression par décomposition à basse température d'air avec un système de rectification, qui présente une colonne sous pression (4) et une colonne à basse pression (5), possédant une conduite d'utilisation (1, 3) en vue d'introduire de l'air d'utilisation dans la colonne sous pression (4), une conduite de liquide (8, 10) en vue d'amener une fraction liquide contenant de l'oxygène provenant de la colonne sous pression (4) dans la colonne à basse pression (5), un condensateur de tête (7) dont l'espace de liquéfaction est relié (23, 24, 25) à la région supérieure de la colonne à basse pression (5) et dont l'espace d'évaporation est relié à la conduite de réfrigérant (20) en vue d'introduire un liquide de refroidissement, une conduite d'azote liquide (24, 26, 28, 29, 19) en vue d'introduire de l'azote liquide provenant de la colonne à basse pression (5) ou provenant du condensateur de tête (7) dans la colonne sous pression (4) et possédant une conduite de gaz résiduel (22, 31, 32, 33) qui est reliée à l'espace d'évaporation du condensateur de tête (7), **caractérisé par** une machine de détente (34) dont l'entrée est reliée à la conduite de gaz résiduel (22, 31, 32, 33).
